# EUROPÄISCHE PATENTSCHRIFT

(11) **EP 0 964 970 B1**
(45) Veröffentlichungstag und Bekanntmachung des Hinweises auf die Patenterteilung: **24.07.2002**
(21) Anmeldenummer: 98906741.8
(22) Anmeldetag: 06.03.1998
(51) Int. Cl.: E04H 6/28

(54) **EINRICHTUNG ZUM RAUMSPARENDEN ABSTELLEN VON KRAFTFAHRZEUGEN**
INSTALLATION FOR PARKING MOTOR VEHICLES IN A SPACE-SAVING MANNER
INSTALLATION POUR STATIONNER DES VEHICULES A MOTEUR DE FACON PEU ENCOMBRANTE

(30) Priorität: 06.03.1997 AT 38297
(43) Veröffentlichungstag der Anmeldung: 22.12.1999
(73) Patentinhaber: LTW Lagertechnik GmbH, 6961 Wolfurt (AT)
(72) Erfinder: MALIN, Peter, A-6900 Bregenz (AT); DOPPELMAYR, Michael, A-6922 Wolfurt (AT)
(74) Vertreter: Hofinger, Engelbert, Dr.Dr.
(86) Internationale Anmeldenummer: AT9800054
(87) Internationale Veröffentlichungsnummer: WO9839536

(56) Entgegenhaltungen:
- WO-A-94/11598
- DE-A- 3 830 136
- DE-A- 3 831 463
- FR-A- 2 609 085
- FR-A- 2 685 376

## Beschreibung

Die Erfindung bezieht sich auf eine Einrichtung zum raumsparenden Abstellen von Kraftfahrzeugen in übereinander angeordneten Einstellplätzen mit einem um eine lotrechte Achse drehbaren Hubmast für den Transport der Kraftfahrzeuge zu den einzelnen Einstellplätzen, einer horizontalen Transporteinrichtung sowie einer Dreheinrichtung für den Hubmast.

Es sind Parkgaragen bekannt, bei denen die Kraftfahrzeuge über Rampen und Fahrwege zu den Einstellplätzen fahren.

Weiters sind Parkhaussysteme mit in mehreren Etagen angeordneten Einstellplätzen und mindestens einem vertikal verfahrbaren Etagenförderer, der das Kraftfahrzeug von einer Etage zur anderen transportiert, bekannt. Die einzelnen Kraftfahrzeuge können dabei auf Paletten abgestellt sein.

Weiters sind Transportvorrichtungen bekannt, mittels denen die Kraftfahrzeuge horizontal transportiert werden können.

Aus der DE-A 38 30 136 ist ein Parkgebäude für Kraftfahrzeuge mit einem mittigen Aufzug bekannt. Der Aufzug weist einen drehbaren Turm auf, der mit einem Drehgestell versehen ist. Dieses Drehgestell ist Teil des Turmes. Rangiereinrichtungen sind vorgesehen, um die Fahrzeuge horizontal zu verfahren.

Aufgabe der Erfindung ist es, eine Einrichtung der eingangs erwähnten Art dahingehend zu verbessern, daß der Grundflächenbedarf des Parkgebäudes bei einem Maximum an Einstellplätzen klein gehalten werden kann.

Die erfindungsgemäße Aufgabe wird dadurch gelöst, daß die Dreheinrichtung von einer vom Hubmast getrennten Drehscheibe gebildet wird, wobei der Hubmast auf der Drehscheibe horizontal verfahrbar ist.

Die Drehscheibe kann dabei ortsfest angeordnet oder mittels eines eigenen Fahrwerkes wie ein Regalbedienungsgerät verfahrbar sein.

Vorteilhaft ist vorgesehen, daß auf dem Hubmast eine Hubgabel verfahrbar ist.

Um die Stabilität der Hubeinrichtung zu verbessern, ist vorteilhaft vorgesehen, daß das Fahrwerk an seinem vom Hubmast abgewendeten Ende mit einer Stützrolle versehen ist.

Um das Abladen der Kraftfahrzeuge in den jeweils untersten Einstellplätzen zu erleichtern, ist vorteilhaft vorgesehen, daß die untersten Einstellplätze einen Sockel aufweisen, dessen Höhe der Höhe der Dreheinrichtung entspricht.

In einem weiteren Ausführungsbeispiel der Erfindung ist vorgesehen, daß der Hubmast teleskopartig ausziehbar ist.

Nachfolgend werden Ausführungsbeispiele der Erfindung anhand der Figuren der Zeichnungen beschrieben.
Die Fig. 1 zeigt einen schematisch gehaltenen Aufriß einer erfindungsgemäßen Einrichtung,
die Fig. 2 zeigt einen Aufriß der Hubeinrichtung bei der Abgabe eines Kraftfahrzeuges an einen Einstellplatz,
die Fig. 3 zeigt einen Grundriß der Einrichtung,
die Fig. 4 zeigt ein Schema der Anordnung der Einstellplätze,
die Fig. 5 bis 11 zeigen die verschiedenen Stadien der Fahrzeugübernahme und - abgabe in Grund- und Aufrissen und
die Fig. 12 zeigt eine Seitenansicht übereinander angeordneter Einstellplätze, wobei verschiedene Abstützungen der Kraftfahrzeuge gezeigt sind.

Die erfindungsgemäße Einrichtung besteht aus mindestens zwei vertikalen Reihen 1 von übereinander angeordneten Einstellplätzen 2 und einer Hubeinrichtung 3. Im Ausführungsbeispiel nach der Fig. 3 sind drei Reihen 1 von vertikal übereinander angeordneten Einstellplätzen 2 vorgesehen. Es wäre jedoch auch ohne weiteres möglich, eine vierte Reihe 1 vorzusehen, wobei lediglich im Erdgeschoß ein Bereich 4 freizulassen ist. der die Zufuhr der Kraftfahrzeuge 5 zur Hubeinrichtung 3 ermöglicht.

Die Hubeinrichtung 3 weist einen Hubmast 6 auf, auf dem eine Hubgabel 7 vertikal verfahrbar ist.

Der Hubmast 6 ist auf einer Drehscheibe 8 angeordnet. Die Drehscheibe 8 ist mit einem Drehkranz versehen und kann um 360° gedreht werden.

Der Hubmast 3 weist ein Fahrwerk 9 auf, das an seinem freien Ende mit einer Stützrolle 10 versehen ist. Die Hubeinrichtung 3 bzw. deren Fahrwerk 9 ist mit der Drehscheibe 8 mechanisch verbunden. Das horizontale Verfahren der Hubeinrichtung erfolgt vorteilhaft über einen Spindeltrieb oder einen Zahnstangentrieb. Es ist jedoch auch ein hydraulischer oder pneumatischer Antrieb einsetzbar. Der Antrieb des Spindeltriebes oder des Zahnstangentriebes erfolgt über Elektromotore, vorzugsweise Servomotore.

Beim untersten Einstellplatz 2 einer jeden Reihe 1 ist ein Sockel 11 vorgesehen, dessen Höhe der Höhe der Drehscheibe 8 entspricht, sodaß das Fahrwerk 9 aus der in der Fig. 1 gezeigten Aufnahmeposition für das Kraftfahrzeug 5 in die in der Fig. 2 gezeigte Abgabeposition beim Einstellplatz 2 verfahren werden kann.

Die Versorgung der Kraftfahrzeuge 5 erfolgt wie nachstehend beschrieben:

Das Kraftfahrzeug 5 fährt auf zwei Auffahrrinnen 12 oder eine Auffahrpalette, die auf der Hubgabel 7 der Hubeinrichtung 3 aufliegt. Anschließend wird die Drehscheibe 8 mit dem Hubmast 6 gedreht, bis das Kraftfahrzeug 5 in der gewünschten Richtung ausgerichtet ist. Daraufhin wird das Kraftfahrzeug 5 mittels der Hubgabel 7 angehoben und zum gewünschten Einstellplatz 2 gebracht.

Ist die gewünschte Höhe erreicht, wird der Hubmast 6 mit dem Fahrgestell 9 in die in den Fig. 10 und 11 gezeigte Position verfahren. Die Auflagerinnen 12 werden auf Regalprofilen 13 abgelegt und somit das Kraftfahrzeug 5 eingelagert. Anstelle der Auffahrrinnen 12 können auch Paletten vorgesehen sein.

Im Prinzip wäre es auch möglich, das Kraftfahrzeug 5 zuerst in die gewünschte Etage zu heben und anschließend die Hubeinrichtung 3 zu drehen.

Die Hubeinrichtung 3 fährt wieder zurück in ihre in den Fig. 5, 6 und 7 gezeigte mittige Aufnahmeposition und die Hubgabel 7 wird zum Durchlaßtor 14 gerichtet.

Auf umgekehrte Art wird jedes Kraftfahrzeug 5 von seinem Einstellplatz 2 geholt. Die Einlagerung des Kraftfahrzeuges 5 muß nicht über Auffahrrinnen 12 oder über eine Auffahrpalette erfolgen. Die Einstellplätze 2 können auch als Kragarmregale ausgeführt sein.

In diesem Fall wird das Kraftfahrzeug 5 von an der Hubgabel 7 montierten Rinnen 16, die quer zur Fahrzeuglängsachse ausgerichtet sind und auf denen es mit seinen Rädern aufliegt, angehoben. Nach dem Erreichen des gewünschten Einstellplatzes 2 wird das Kraftfahrzeug mit der Chassis direkt auf den Kragarmen 15 abgestellt.

Die erfindungsgemäße Einrichtung ist vorzugsweise mit drei oder vier vertikalen Reihen 1 übereinander angeordneter Einstellplätzen 2, wie in der Fig. 3 gezeigt, ausgeführt. Es ist jedoch auch möglich, daß die Drehscheibe 9 mit ihrem Antrieb auf einen eigenen Fahrwerk anzuordnen, sodaß die Hubeinrichtung 3 ähnlich wie bei einem Hochregal in einem Regalgang verfahrbar ist. Ebenso ist es möglich, wie in der Fig. 4 gezeigt, mehr als vier Reihen 1 von Abstellplätzen 2 vorzusehen, die von der Hubeinrichtung 3 bedienbar sind. Die Reihen 1 sind dabei im wesentlichen polygonal angeordnet.

## Patentansprüche

1. Einrichtung zum raumsparenden Abstellen von Kraftfahrzeugen (5) in übereinander angeordneten Einstellplätzen (2) mit einer mit einem um eine lotrechte Achse drehbaren Hubmast (6) ausgestattenen Hubeinrichtung (3) für den Transport der Kraftfahrzeuge (5) zu den einzelnen Einstellplätzen (2), einer horizontalen Transporteinrichtung sowie einer Dreheinrichtung für den Hubmast (6), **dadurch gekennzeichnet, daß** die Dreheinrichtung von einer vom Hubmast (6) getrennten Drehscheibe (8) gebildet wird, wobei der Hubmast (6) auf der Drehscheibe (8) horizontal verfahrbar ist.

2. Einrichtung nach Anspruch 1, **dadurch gekennzeichnet, daß** die Hubeinrichtung (3) mittels eines Zahnstangentriebes oder eines Spindeltriebes auf der Drehscheibe (8) horizontal verfahrbar ist.

3. Einrichtung nach Anspruch 1, **dadurch gekennzeichnet, daß** die Hubeinrichtung (3) auf der Drehscheibe (8) hydraulisch oder pneumatisch verfahrbar ist.

4. Einrichtung nach einem der Ansprüche 1 bis 3, **dadurch gekennzeichnet, daß** auf dem Hubmast (6) eine Hubgabel (7) verfahrbar ist.

5. Einrichtung nach Anspruch 4, **dadurch gekennzeichnet, daß** der Hubmast (6) auf einem Fahrwerk (9) lagert, das in etwa soweit wie die Hubgabeln (7) und in der gleichen Richtung vom Hubmast (6) vorsteht.

6. Einrichtung nach Anspruch 5, **dadurch gekennzeichnet, daß** das Fahrwerk (9) an seinem vom Hubmast (6) abgewendeten Ende mit einer Stützrolle (10) versehen ist.

7. Einrichtung nach einem der Ansprüche 1 bis 6, **dadurch gekennzeichnet, daß** die untersten Einstellplätze (2) jeder vertikalen Reihe (1) einen Sockel (11) aufweisen, dessen Höhe der Höhe der Dreheinrichtung entspricht.

8. Einrichtung nach einem der Ansprüche 1 bis 7, **dadurch gekennzeichnet, daß** die abgestellten Kraftfahrzeuge (5) bei mindestens einem Teil der Einstellplätze (2) auf auskragenden Armen lagern.

9. Einrichtung nach einem der Ansprüche 1 bis 8, **dadurch gekennzeichnet, daß** die Kraftfahrzeuge (5) auf der Hubeinrichtung (3) und/oder am Einstellplatz (2) auf separaten, vorzugsweise rinnenförmigen Schienen (12) abgestellt sind.

10. Einrichtung nach einem der Ansprüche 1 bis 9, **dadurch gekennzeichnet, daß** die Kraftfahrzeuge (5) auf der Hubeinrichtung (3) und/oder am Einstellplatz auf Paletten abgestellt sind.

11. Einrichtung nach einem der Ansprüche 1 bis 11, **dadurch gekennzeichnet, daß** die Einstellplätze (2) im Grundriß ein Vieleck beschreiben, in dessen Mitte die Hubeinrichtung (3) angeordnet ist.

12. Einrichtung nach Anspruch 5, **dadurch gekennzeichnet, daß** der Hubmast (6) teleskopartig ausziehbar ist.

## Claims

1. An installation for parking motor vehicles (5) in a space-saving manner in parking spaces (2) arranged one above the other, with a lifting device (3) equipped with a lifting tower (6) rotatable about a vertical axis for transporting the motor vehicles (5) to the individual parking spaces (2), a horizontal transport device and a turning device for the lifting tower (6) **characterised in that** the turning device is formed by a turntable (8), which is separate from the lifting tower (6), the lifting tower (6) being horizontally displaceable on the turntable (8).

2. An installation according to claim 1 **characterised in that** the lifting device (3) is horizontally displaceable on the turntable (8) by means of a toothed rack drive or a spindle drive.

3. An installation according to claim 1 **characterised in that** the lifting device (3) is hydraulically or pneumatically displaceable on the turntable (8).

4. An installation according to one of claims 1 through 3 **characterised in that** a lifting fork (7) is displaceable on the lifting tower (6).

5. An installation according to claim 4 **characterised in that** the lifting mast (6) is mounted on a travelling chassis arrangement (9) which projects from the lifting mast (6) substantially as far as the lifting forks (7) and in the same direction.

6. An installation according to claim 5 **characterised in that** the travelling chassis arrangement (9), at its end remote from the lifting mast (6), is provided with a support roller (10).

7. An installation according to one of claims 1 through 6 **characterised in that** the lowermost parking spaces (2) of each vertical row (1) have a base (11) whose height corresponds to the height of the turning device.

8. An installation according to one of claims 1 through 7 **characterised in that** the set-down motor vehicles (5) are supported on cantilever arms in at least some of the parking spaces (2).

9. An installation according to one of claims 1 through 8 **characterised in that** the motor vehicles (5) on the lifting device (3) and/or at the parking space (2) are set down on separate, preferably channel-shaped rails (12).

10. An installation as set forth in one of claims 1 through 9 **characterised in that** the motor vehicles (5) on the lifting device (3) and/or at the parking space are set down on pallets.

11. An installation according to one of claims 1 through 11 **characterised in that** the parking spaces (2) in plan describe a polygon, at the center of which the lifting device (3) is arranged.

12. An installation according to claim 5 **characterised in that** the lifting mast (6) is telescopically extendable.

## Revendications

1. Installation pour faire stationner des véhicules à moteur de façon peu encombrante dans des emplacements de stationnement (2) disposés les uns au-dessus des autres avec un dispositif de levage (3) équipé d'un mât de levage (6) pivotant autour d'un axe vertical pour le transport des véhicules (5) vers les emplacements de stationnement (2) individuels, un appareil de transport horizontal et un dispositif de rotation pour le mât de levage (6), **caractérisée en ce que** le dispositif de rotation est formé par un plateau tournant (8) séparé du mât de levage (6), le mât de levage (6) étant déplaçable horizontalement sur le plateau tournant (8).

2. Installation selon la revendication 1, **caractérisée en ce que** le dispositif de levage (3) peut être déplacé horizontalement au moyen d'un engrenage à crémaillère ou d'une commande par broche sur le plateau tournant (8).

3. Installation selon la revendication 1, **caractérisée en ce que** le système de levage (3) est déplaçable sur le plateau tournant (8) de façon hydraulique ou pneumatique.

4. Installation selon l'une quelconque des revendications 1 à 3, **caractérisée en ce qu'**une fourche de levage (7) est déplaçable sur le mât de levage (6).

5. Installation selon la revendication 4, **caractérisée en ce que** le mât de levage (6) est logé sur un châssis (9), qui dépasse du mât de levage (6) à peu près autant que les fourches de levage (7) et dans la même direction.

6. Installation selon la revendication 5, **caractérisée en ce que** le châssis (9) est pourvu d'un galet de support (10) sur son extrémité opposée au mât de levage (6).

7. Installation selon l'une quelconque des revendications 1 à 6, **caractérisée en ce que** les emplacements de stationnement (2) inférieurs de chaque rangée (1) verticale présentent un socle (11), dont la hauteur correspond à la hauteur du dispositif de rotation.

8. Installation selon l'une quelconque des revendications 1 à 7, **caractérisée en ce que** les véhicules (5) garés sont logés sur des bras en porte-à-faux pour au moins une partie des emplacements de stationnement (2).

9. Installation selon l'une quelconque des revendications 1 à 8, **caractérisée en ce que** les véhicules (5) sont garés sur le dispositif de levage (3) et/ou sur l'emplacement de stationnement (2) sur des rails (12) séparés et de préférence en forme de rigoles.

10. Installation selon l'une quelconque des revendications 1 à 9, **caractérisée en ce que** les véhicules (5) sont stationnés sur le dispositif de levage (3) et/ou sur l'emplacement de stationnement sur des palettes.

11. Installation selon l'une quelconque des revendications 1 à 11, **caractérisée en ce que** les emplacements de stationnement (2) décrivent dans le tracé un polygone, au centre duquel est disposé le système de levage (3).

12. Installation selon la revendication 5, **caractérisée en ce que** le mât de levage (6) peut être sorti de façon télescopique.
